# EUROPÄISCHE PATENTSCHRIFT

(11) **EP 0 492 342 B1**
(45) Veröffentlichungstag und Bekanntmachung des Hinweises auf die Patenterteilung: **23.08.1995**
(21) Anmeldenummer: 91121526.7
(22) Anmeldetag: 16.12.1991
(51) Int. Cl.: A63B 71/06, G07C 1/22

(54) **Elektronische Zähleinrichtung für Tenniswettkämpfe**
Electronic scoring device for tennis matches
Dispositif électronique de marque pour matches de tennis

(30) Priorität: 21.12.1990 DE 4041419
(43) Veröffentlichungstag der Anmeldung: 01.07.1992
(73) Patentinhaber: Herbertz, Heinz, D-96049 Bamberg (DE)
(72) Erfinder: Herbertz, Heinz, D-96049 Bamberg (DE)

(56) Entgegenhaltungen:
- NL-A- 8 701 157
- US-A- 4 237 372
- US-A- 4 247 925

## Beschreibung

Die Erfindung betrifft eine elektronische Zähleinrichtung für Tenniswettkämpfe, bei welcher den Wettkampfparteien zum Zählen von Punktgewinnen Drucktaster zugeordnet sind und der Spielstand mittels eines Microprocessors und einer Anzeigevorrichtung in der beim Tennis üblichen Form und durch Ziffern, die aus einer Punkt- oder Strichmatrix bestehen, angezeigt wird, mit einem Zeitmesser der sich beim Einschalten der elektronischen Zähleinrichtung in Gang setzt.

Eine Zähl- und Anzeigevorrichtung der einleitend angegebenen Art ist aus der Patentschrift US-A-4 237 372 bekannt. Der Spielstand erscheint hierbei auf einem Anzeigefeld, welches auf einer elektronischen Armbanduhr oder beispielsweise am Zaun eines Tennisplatzes angebracht ist. Der integrierte Zeitmesser, welcher beim Einschalten der Vorrichtung wirksam wird, kann zur überwachung der Benutzungszeit der Tennisanlage verwendet werden.

Ferner ist in der US-A-4 247 925 ein Microcomputer für Spiele beschrieben, welcher zur Zeitüberwachung beim Schachspielen geeignet ist. Jedem Spieler werden Zeitkonten zugewiesen von denen durch Betätigen entsprechender Tasten, die für die Spielzüge benötigte Zeit abgezogen wird und ein Anzeigefeld informiert die beiden Spieler über ihre Zeitkonten und die Zahl der ausgeführten Spielzüge.

Nach den Regeln für Tenniswettkämpfen sind aber, außer dem Zählen von Punkten, viele unterschiedliche Zeitüberwachungen erforderlich. Insbesondere muß der Ball nach jedem Ballwechsel innerhalb von 25 Sekunden wieder ins Spiel gebracht werden, beim Seitenwechsel ist eine zusätzliche Pause von 60 Sekunden gestattet und die Einschlagzeit darf 5 Minuten nicht überschreiten. Die bekannten Zähl-und Anzeigevorrichtungen sind nicht geeignet, Punkte zu registrieren, den Spielstand anzuzeigen und die Zeitüberwachungen gemäß den Tennisregeln durchzuführen, sodaß hierfür ein zweites Gerät bereitgehalten und bedient werden muß, wodurch die Konzentration von Spielern und Schiedsrichtern auf das eigentliche Spiel gemindert wird.

Der Erfindung liegt die Aufgabe zugrunde, eine elektronische Zähleinrichtung zu schaffen, die alle erforderlichen Zähl- und Zeitüberwachungsfunktionen vereint, übersichtlich anzeigt und einfach zu bedienen ist.

Diese Aufgabe ist erfindungsgemäß durch die im Kennzeichen des Anspruches 1 angegebenen Merkmale gelöst.

Nach einer weiteren Ausgestaltung der Erfindung werden durch die Betätigung der Tasten für die Punktgewinne gleichzeitig Zeitmesser eingestellt und in Gang gesetzt.

Der Vorteil der erfindungsgemäßen Zähleinrichtung besteht vor allem darin, daß der Spieler den Spielstand und die Pausenzeiten auf dem Anzeigefeld mit einem Blick erkennen kann. Dadurch kann er vor wichtigen Punktentscheidungen und nach langen anstrengenden Ballwechseln die erlaubten Pausen voll ausnutzen.

In weiterer Ausgestaltung der Erfindung ist nur ein einziger Knopfdruck nach jedem Ballwechsel notwendig, um dies zu bewirken.

Ein Ausführungsbeispiel der Erfindung ist in der Zeichnung dargestellt.
- Fig. 1: zeigt die elektronische Zähleinrichtung für Tenniswettkämpfe und
- Fig. 2: zeigt das Anzeigefeld nach Umschaltung auf Normalanzeige.

Die vorgeschlagene elektronische Zähleinrichtung für Tenniswettkämpfe umfasst im wesentlichen einen Microprozessor und ein Anzeigefeld. Sie kann als Armbanduhr, aber auch als Taschenuhr ausgeführt oder in einen Tennisschläger eingebaut werden. Stattdessen kann das Anzeigefeld als von Zuschauern und Spielern ablesbare Anzeigetafel ausgeführt werden. Die Zeichnung zeigt also nur eine der möglichen Ausführungsformen der Erfindung.

Das Anzeigefeld 1 in Fig. 1 ist durch einen Drucktaster 7 von Normalzeitanzeige auf Tennis umgestellt, wie ein Funktionszeichen 2 "TE" zeigt.

Insgesamt sind für die Einstellung der Normalzeitanzeige und für Tennis fünf Drucktaster 3, 4, 5, 6 und 7 vorgesehen. In der oberen Zeile des Anzeigefeldes 1 dient ein Feld 8 abwechselnd zur Anzeige von Stunden der bisherigen Spielzeit, der Minuten für die Einschlagzeit und der Minute für die Pause beim Seitenwechsel, wobei die Anzeige von Stunden durch ein "H" gekennzeichnet wird.

Im Feld 9 erscheinen die Sekunden für die Pausen zwischen den Ballwechseln oder die Minuten der Gesamtspielzeit und im Feld 10 das Zeichen TE für die Tennisfunktion.

In der unteren Zeile des Anzeigefeldes 1 zeigt ein Feld 11 die Zahl der gewonnenen Spiele der Wettkampfpartei A und ein Feld 13 die der Wettkampfpartei B an. Ein Feld 12 bringt die Punktgewinne in der beim Tennis üblichen Form 15, 30, 40 zur Anzeige und zwar auf der rechten Seite des Feldes 12 für die Wettkampfpartei A, auf der linken Seite des Feldes 12 für die Wettkampfpartei B. Jeder Einstand wird mit 40 : 40 angezeigt und bei Vorteil blinkt die "40" auf der Seite des Punktgewinners. In der mittleren, schmalen Zeile erscheinen Punkte 14 für die Satzgewinne, jeweils auf der Seite des Satzgewinners.

Die Ziffern und Buchstaben bestehen aus einer Punkt- oder Strichmatrix in LCD-Technik, welche in bekannter Weise die Darstellung von Zahlen und Buchstaben erlaubt. Das "H" für die Anzeige von Stunden und die Punkte für die Satzgewinne sind als Ganzes schaltbare LCD-Elemente.

Fig. 2 stellt das Anzeigefeld 1 nach Umschaltung auf Normalzeitanzeige durch den Drucktaster 7 dar. Mit der erwähnten Strichmatrix wird dann bei 15 das Datum, bei 16 der Monat, bei 17 der Wochentag angezeigt und die Stunde bei 18, die Minute bei 19 und die Sekunde bei 20.

Das Zählen von Punkten und die Zeitüberwachung nach den Tennisregeln werden wie folgt durchgeführt: durch Drucktaster 7 wird das Anzeigefeld 1 umgeschaltet und im Feld 9 erscheint (s. Fig. 1) das Zeichen TE. Das Löschen der Anzeige des vorherigen Matches erfolgt durch Drücken und Festhalten (ca. 5 Sekunden) des Drucktasters 4. Zu Beginn der Einschlagzeit wird der Drucktaster 3 betätigt und damit die Zeitkontrolle in Gang gesetzt, was durch einen Signalton bestätigt wird. Der Doppelpunkt 21 beginnt zu blinken und die abgelaufene Einschlagzeit wird angezeigt, die Sekunden in Feld 9, die Minuten in Feld 8. Der blinkende Doppelpunkt zeigt an, daß jetzt mit der Drucktaste 5 Punkte für die Wettkampfpartei A und mit der Drucktaste 6 Punkte für die Wettkampfpartei B eingegeben werden können. Die Einschlagzeit kann also jederzeit beendet und mit der Eingabe von Punkten begonnen werden.

Bei jeder Eingabe von Punkten mit Hilfe der Drucktasten 5 bzw. 6 springt die Anzeige in den Feldern 8 und 9 auf "0" und läuft sofort zur Zeitkontrolle zwischen den Ballwechseln wieder an. Außer dem Spielstand kann also abgelesen werden, wann der Ball spätestens wieder ins Spiel gebracht werden muß. Beim Spielstand von 6 : 6 stellt der Microprozessor auf Tiebreak um und die Anzeige in Feld 12 erfolgt entsprechend der Tiebreak-Regel.

Bei Spiel- und Satzgewinnen ertönt ein Signal und sobald eine der Wettkampfparteien 2 Sätze (best of three) gewonnen hat, mehrere Signale. Die bisher abgelaufene Spielzeit ist dann in den Feldern 8 und 9 in Stunden und Minuten abzulesen. Sind 3 Gewinnsätze (best of five) vereinbart, ist jetzt der Drucktaster 3 zu betätigen und weitere Gewinnpunkte können eingegeben werden, bis eine der Wettkampfparteien 3 Sätze gewonnen hat und Signalton und Anzeige reagieren wie vorher beschrieben. Mehr als 99 % aller Wettkämpfe werden durch 2 Gewinnsätze (best of three) entschieden. In allen diesen Fällen erübrigt sich also eine Eingabe in die Zähleinrichtung.

Während des Matches kann durch eine kurze Betätigung des Drucktasters 3 die bisherige Gesamtspielzeit in Stunden und Minuten zur Anzeige gebracht werden. Ein zweiter Druck schaltet wieder zurück auf den Zählmodus. Durch Drücken und Festhalten (ca. 5 Sekunden) des Drucktasters 4 können alle Eingaben jederzeit gelöscht und die Anzeigen auf "0" gesetzt werden.

Die Überwachung der Zeitregeln kann auch durch Countdowns erfolgen. Das hat den Vorteil, daß die verschiedenen Pausenzeiten in der Zähleinrichtung gespeichert sind und angezeigt werden, wenn der Countdown beginnt. So werden, wenn die Addition der Anzahl von Spielen in einem Satz eine ungerade Zahl ergibt, im Feld 8 eine Minute und im Feld 9 30 Sekunden angezeigt und der Countdown läuft von diesen Zeiten ab. Außerdem wird hierdurch daran erinnert, daß die Seiten zu wechseln sind.

Manchmal werden, z.B von Veranstaltern großer Turniere, geänderte Zeitregeln zur Anwendung gebracht. Diese Änderungen werden in die elektronische Zähleinrichtung eingegeben, indem die zu ändernde Zahl aufgerufen, der Drucktaster 3 gedrückt und festgehalten wird (ca. 5 Sekunden) bis die Zahl anfängt zu blinken. Jetzt kann zur Verlängerung der Pausenzeiten der Drucktaster 5 und zur Verkürzung der Drucktaster 6 gedrückt werden. Anschließend erfolgt die Bestätigung durch den Drucktaster 7.

Im übrigen ist die Zuordnung der Funktionen zu den Drucktastern natürlich wahlfrei.

Der Microprozessor steuert einen Signalgeber an, der das Ende der Pausen meldet. Zweckmäßig ist auch eine Ankündigung durch einen Signalton, einige Sekunden vor Zeitablauf. Die Ballwechsel werden aber häufig schon vorher wieder aufgenommen. Bei Ausführungsformen, die der Spieler am Handgelenk trägt oder in den Schläger eingebaut sind, kann der Signalton dann als störend empfunden werden. Dies kann durch den Einbau eines Shocksensors vermieden werden, der den Signalton bei Bewegungen des Spielers abschaltet.

## Patentansprüche

1. Elektronische Zähleinrichtung für Tenniswettkämpfe, bei welcher den Wettkampfparteien zum Zählen von Punktgewinnen Drucktaster (5, 6) zugeordnet sind und der Spielstand mittels eines Microprozessors und einer Anzeigevorrichtung in einem Anzeigefeld (1) in der beim Tennis üblichen Form und durch Ziffern (11, 13 u.s.w), die aus einer Punkt- oder Strichmatrix bestehen, angezeigt wird, mit einem Zeitmesser, der sich beim Einschalten der elektronischen Zähleinrichtung in Gang setzt,
dadurch gekennzeichnet,
daß das Anzeigefeld (1) der Anzeigevorrichtung zusätzliche, von dem Microprozessor ansteuerbare Ziffern aufweist, die durch Betätigung eines Drucktasters (3) aktiviert, die zulässigen Einschlag- und/oder Pausenzeiten in Sekunden und Minuten anzeigen.

2. Elektronische Zähleinrichtung nach Anspruch 1,
dadurch gekennzeichnet,
daß die Betätigung der Drucktaster (5, 6) zum Zählen von Punktgewinnen gleichzeitig Zeitmesser für die zulässige Einschlag- und/oder Pausenzeiten setzt und aktiviert.

3. Elektronische Zähleinrichtung nach Anspruch 2,
dadurch gekennzeichnet,
daß nach Betätigung der Drucktaster (5, 6) zum Zählen von Punktgewinnen die zulässigen Pausenzeiten im Countdown-Modus angezeigt werden und der Microprozessor die Pausenzeiten zwischen den Spielen um eine Minute verlängert, wenn die Additiion der Anzahl der Spiele in einem Satz eine ungerade Zahl ergibt.

4. Elektronische Zähleinrichtung nach einem der Ansprüche
1 bis 3, dadurch gekennzeichnet,
daß durch Drücken und Festhalten des Drucktasters (3) zur Aktivierung der Einschlag- und/oder Pausenzeit die eine Pausenzeit anzeigende Ziffer zum Blinken gebracht und verändert wird, indem zur Verlängerung ein zweiter Drucktaster (5), zur Verkürzung ein dritter Drucktaster (6) und zur Bestätigung ein vierter Drucktaster (7) betätigt wird.

5. Elektronische Zähleinrichtung nach einem oder mehreren der vorangegangenen Ansprüche,
dadurch gekennzeichnet,
daß ein Signalgeber das Ende der zulässigen Pausen durch Signaltöne anzeigt und/oder vorher ankündigt.

6. Elektronische Zähleinrichtung nach Anspruch 5,
dadurch gekennzeichnet,
daß der Signalgeber durch Betätigung eines Drucktasters und/oder durch einen Shocksensor abschaltbar ist.

7. Elektronische Zähleinrichtung nach einem der Ansprüche 1 bis 6,
dadurch gekennzeichnet,
daß ein Weiterer Zeitgeber durch eine erste Betätigung des Drucktaster (3) gestartet wird und durch eine Zweite Betätigung desselben, mittels der zusätzlichen Ziffern für die Anzeige der Einschlag- und/oder Pausenzeiten, die bisher angelaufene Gesamtspielzeit anzeigt.

## Claims

1. Electronic scoring device for tennis matches with push-buttons (5, 6) to register points for each opponent. The score is displayed by means of a microprocessor and a scoring device in the usual way of tennis on a score board (1), with digits (11, 13 a.s.o.) consisting of point or line matrixes and with a chronometer, which is actuated by the start of the electronic scoring device,
characterized in
that the score board (1) of the scoring device has additional, by a microprocessor controled digits, which actuated by a push-button (3), indicate the allowed times for warm up and/or pauses in seconds and minutes.

2. Electronic scoring device, according to claim 1,
characterized in
that by pressing the push-buttons (5, 6) to register points, chronometers for the allowed times for warm up and/or pauses are set and activated.

3. Electronic scoring device, according to claim 2,
characterized in
that after pressing the push-buttons (5, 6) to register points, the allowed pauses are displayed in count-down mode and if the addition of the number of games in a set results in an odd number, the microprocessor extends the pause for one minute.

4. Electronic scoring device, according to one of the claims 1 to 3,
characterized in
that the push-button (3), which actuates the times for warm up and/or pauses, will be kept pressed until the digit, which indicates the pauses, starts to flash and it will be changed by pressing a second push-button (5) for extending, by pressing a third push-button (6) for reducing and a fourth push-button (7) for confirmation.

5. Electronic scoring device, according to one or to several of the preceding claims,
characterized in
that a signal generator indicates the end of the allowed pause by an acustic signal and/or announces it before.

6. Electronic scoring device, according to claim 5,
characterized in
that the signal generator can be switched off by a push-button and/or a shock sensor.

7. Electronic scoring device, according to one of the claims 1 to 6,
characterized in
that a additional timer will be started by the first pressing of the push-button (3) and that by a second pressing the elapsed time will be indicated by means of the additional digits for the times of warm up and/or pauses.

## Revendications

1. Dispositif électronique de marque pour matches de tennis, comprenant des boutons poussoirs (5, 6) associés aux partis en compétition pour compter des gains de points, et la marque étant affichée par un microprocesseur et un dispositif d'affichage dans un secteur d'affichage (1) sous la forme qui s'utilise au tennis et par des chiffres (11, 13, etc.) composés d'une matrice en points ou en traits, avec un chronomètre qui s'engage lorsque ledit dispositif électronique de marque est mis en marche,
**caractérisé** en ce que
ledit secteur d'affichage (1) dudit dispositif d'affichage comprend des chiffres supplémentaires susceptibles d'être commandés par ledit microprocesseur, lesdits chiffres, activés par la commande d'un bouton poussoir (3), affichant **la periode de chauffement** et/ou d'arrêt admissibles en secondes et minutes.

2. Dispositif électronique de marque selon la revendication 1,
caractérisé en ce que
la commande desdits boutons poussoirs (5, 6) pour compter des gains de points provoque simultanément la mise et l'activation de chronomètres pour lesdites **periode de chauffement** et/ou d'arrêt admissibles.

3. Dispositif électronique de marque selon la revendication 2,
caractérisé en ce que,
après la commande desdits boutons poussoirs (5, 6) pour compter des gains de points, lesdites heures d'arrêt admissibles sont affichées en mode compte à rebours et le microprocesseur prolonge lesdites heures d'arrêt entre les jeux par une minute lorsque l'addition du nombre des parties dans un set a pour résultat un nombre impair.

4. Dispositif électronique de marque selon l'une quelconque des revendications 1 à 3,
caractérisé en ce que
l'activation **la periode de chauffement** et/ou d'arrêt qui se fait en appuyant sur ledit bouton poussoir (3) et en retenant ce dernier provoque un clignotement dudit chiffre indiquant une heure d'arrêt, en utilisant un second bouton poussoir (5) pour le prolongement, un troisième bouton poussoir (6) pour le raccourcissement et un quatrième bouton poussoir (7) pour la confirmation.

5. Dispositif électronique de marque selon l'une quelconque ou plusieurs des revendications précédentes,
caractérisé en ce que
la fin desdits arrêts est affichée ou annoncée par des signaux sonores provenant d'un indicateur.

6. Dispositif électronique de marque selon la revendication 5,
caractérisé en ce que
ledit indicateur est susceptible d'être éteint par la commande d'un bouton poussoir et/ou d'un capteur de chocs.

7. Dispositif électronique de marque selon l'une quelconque des revendications 1 à 6,
caractérisé en ce que
l'on engage un autre chronomètre par une première commande dudit bouton poussoir (3), et que, par une seconde commande de ce dernier, la durée totale cumulée de la partie est affichée grâce auxdits chiffres supplémentaires pour l'affichage desdites **periode de chauffement** et/ou d'arrêt.
